# FASCICULE DE BREVET EUROPEEN

(11) **EP 0 141 105 B1**
(45) Date de publication et mention de la délivrance du brevet: **22.07.1987**
(21) Numéro de dépôt: 84109937.7
(22) Date de dépôt: 21.08.1984
(51) Int. Cl.: H01B 13/02

(54) **Dispositif de câblage de fils d'armure autour d'une âme d'un câble, et procédé mis en oeuvre par ce dispositif**
Einrichtung für das Verseilen von Bewehrungsdrähten um eine Kabelseele herum und durch diese Einrichtung ausgeführtes Verfahren
Device for stranding armour wires around a cable core, and method used by that device

(30) Priorité: 22.08.1983 FR 8313539
(43) Date de publication de la demande: 15.05.1985
(73) Titulaire: LES CABLES DE LYON Société anonyme dite:, F-92111 Clichy Cedex (FR)
(72) Inventeur: Canivet, Jean-Luc, F-62215 Oye Place (FR)
(74) Mandataire: Weinmiller, Jürgen

## Description

La présente invention concerne un dispositif de câblage de fils d'armure autour d'une âme d'un câble, comprenant un plateau tournant muni de bobines de fils d'armure, une grille de répartition tournante entraînée par le plateau, et une filière de câblage regroupant les fils d'armure sur l'âme du câble.

Elle concerne également un procédé mis en oeuvre par ce dispositif.

Dans les câbleuses-toronneuses assurant le câblage de fils d'armure autour d'une âme centrale d'un câble, les fils sont généralement stockés sur des bobines puis ils sont guidés à travers une grille de répartition tournante avant d'être regroupés par une filière autour de l'âme centrale qui se déplace longitudinalement.

On connaît, notamment par le document FR-A-2 088 104, un dispositif de câblage dont la grille de répartition tourne de manière uniforme pour câbler hélicoïdalement les fils autour de l'âme centrale. Au cours d'un arrêt de cette câbleuse, l'inertie du plateau tournant continue à entraîner la grille de répartition alors que l'âme centrale est déjà stoppée, car l'inertie du dispositif d'entraînement de l'âme est plus faible que celle du plateau. Il se produit donc un surcâblage des fils d'armure qui écrasent l'âme du câble, et ceci est notamment préjudiciable aux âmes de câbles à fibres optiques. Ce surcâblage est bien entendu rattrapé au redémarrage de la câbleuse, mais il a déjà produit son effet néfaste.

La présente invention permet d'obtenir un arrêt simultané de la grille de répartition et de l'âme du câble pour éviter le surcâblage.

Le dispositif selon l'invention est caractérisé en ce qu'il comprend un accouplement débrayable constitué de deux parties séparables et situé entre le plateau et la grille de répartition, et un frein pour bloquer la grille de répartition.

Cet accouplement peut être, par exemple, un limiteur de couple, un embrayage, ou encore un coupleur électromagnétique.

Le procédé selon l'invention, dans lequel on enroule hélicoïdalement des fils d'armure sur une âme d'un câble se déplaçant longitudinalement, est caractérisé en ce que, en cas d'arrêt de l'opération de câblage, on bloque la grille de répartition et on la sépare mécaniquement du plateau tournant pour éviter un surcâblage des fils d'armure sur l'âme immobilisée, ce

surcâblage se produisant alors entre la grille de répartition et le plateau tournant entraîné par son inertie.

Avantageusement, l'immobilisation de l'âme commande le freinage de la grille de répartition.

De préférence, pour redémarrer l'opération de câblage, on tourne le plateau en sens inverse pour rattraper le surcâblage, on desserre le frein de la grille de répartition et, les deux parties étant à nouveau accouplées, on relance

l'opération de câblage en inversant à nouveau la rotation du plateau.

Il est décrit ci-après à titre d'exemple et en référence à la figure unique du dessin annexé, un dispositif de câblage selon l'invention.

Dans cette figure unique, le dispositif de câblage 1 comprend un plateau tournant 2 sur lequel sont montées des bobines 3 de fils d'armure 11, une grille de répartition tournante 4 séparant les fils 11, et une filière 5 regroupant les fils 11 autour d'une âme 10 pour former un câble 12.

La grille de répartition 4 est raccordée mécaniquement au plateau tournant 2 par un accouplement 20 composé de deux parties séparables 21, 22, la partie 21 étant raccordée à un tube 30 solidaire du plateau 2, et la partie 22 étant raccordée à la grille de répartition. Avantageusement le diamètre et la longueur du tube central 30 sont calculés pour ne pas produire de déformation permanente des fils d'acier lors du surcâblage. Les deux parties de

l'accouplement sont accouplées pendant l'opération de câblage et désaccouplées au moment du freinage de la grille de répartition car à cet instant, le couple tournant exercé par le plateau est très important. Un frein à disque 40, commandé par l'arrêt de l'avancement du câble, est monté à la périphérie de la grille de répartition.

Le plateau et l'âme sont entraînés par des moyens mécaniquement indépendants mais reliés néanmoins par un asservissement électrique. L'inertie du moyen d'entraînement du plateau est plus importante que celle du moyen d'entraînement de l'âme.

Une opération de câblage se déroule de la manière suivante: l'âme se déplace longitudinalement et traverse entièrement le dispositif de câblage 1, et le plateau ainsi que la grille de répartition entraînent en rotation les fils d'armure qui s'enroulent alors hélicoïdalement autour de l'âme au niveau de la filière.

Au cours d'un arrêt de l'opération de câblage, l'âme du câble s'immobilise quasiment instantanément du fait de sa faible inertie, et cette immobilisation déclenche, à cet instant précis et par des moyens de commande connus, le serrage du frein de la grille de répartition.

Les fils d'armure sont alors stoppés en rotation entre la grille de répartition et la filière, supprimant ainsi tout surcâblage au niveau de cette filière.

La grille de repartition étant freinée, l'accouplement sépare mécaniquement celle-ci du plateau qui, du faît de sa grande inertie de rotation, continue à tourner pendant éventuellement plusieurs tours.

Le surcâblage se trouve alors à cet instant, entre le plateau et la grille de répartition, et l'âme du câble se trouve donc protégée.

La séparation mécanique de la grille et du plateau peut être automatique dans le cas d'un accouplement du type limiteur de couple par exemple, ou commandée par des moyens connus dans le cas d'un accouplement du type embrayage par exemple.

Pour redémarrer l'opération de câblage, on garde serré le frein de la grille de répartition, on fait tourner le plateau en marche lente et en sens inverse pour aligner les fils d'armure, puis à la fin de cette opération, les deux parties de l'accouplement sont accouplees automatiquement dans le cas d'un accouplement du type limiteur de couple, ou de manière commandée dans le cas d'un accouplement du type embrayage. Après avoir desserré le frein de la grille de répartition, on relance l'opération de câblage en démarrant simultanément l'âme du câble et le plateau tournant dont on a bien sûr inversé de nouveau le sens de rotation.

Sans sortir du cadre de l'invention, ce dispositif et son procédé peuvent s'appliquer à toutes câbleuses-toronneuses enroulant hélicoïdalement des fils sur une âme gainée ou lisse d'un câble électrique à fibres optiques ou autre, et la grille de répartition peut, par exemple, comporter un dispositif de préformation des fils.

## Revendications

1. Dispositif de câblage (1) de fils d'armure (11) autour d'une âme (10) d'un câble (12), comprenant un plateau tournant (2) muni de bobines (3) de fils d'armure, une grille de répartition tournante (4)
entraînée par le plateau (2), et une filière de câblage (5) regroupant les fils d'armure (11) sur l'âme (10), caractérisé en ce qu'il comprend un accouplement (20) débrayable, constitué de deux parties séparables (21, 22) et situé entre le plateau et la grille de répartition, et un frein (40) pour bloquer la grille de répartition.

2. Procédé de câblage mis en oeuvre par le dispositif de la revendication 1, dans lequel on enroule hélicoïdalement des fils d'armure (11) sur une âme (10) d'un câble se déplaçant longitudinalement, caractérisé en ce que, en cas d'arrêt de l'opération de câblage, on bloque la grille de répartition (4) et on la sépare mécaniquement du plateau tournant (2).

3. Procédé de câblage selon la revendication 2, caractérisé en ce que l'immobilisation de l'âme (10) commande le freinage de la grille de repartition (4).

4. Procédé de câblage selon l'une des revendications 2 à 3, caractérisé en ce que, pour redémarrer l'opération de câblage, on tourne le plateau(2) en sens inverse pour rattraper le surcâblage, on desserre le frein de la grille de répartition (4) et, les deux parties (21, 22) etant a nouveau accouplées, on relance l'opération de câblage en inversant à nouveau la rotation du plateau (2).

## Patentansprüche

1. Vorrichtung (1) zum Verseilen von Bewehrungsdrähten (11) um die Seele (10) eines Kabels (12), mit einer drehenden Platte (2), die mit Spulen (3) von Bewehrungsdrähten versehen ist, einem drehenden Verteilgitter (2), das von der Platte (2) angetrieben wird, und einer Verseilziehöse (5), die die Bewehrungsdrähte (11) auf der Seele (10) zusammenbringt, dadurch gekennzeichnet, daß sie eine auskuppelbare Kupplung (20), die aus zwei trennbaren Teilen (21, 22) besteht und zwischen der Platte und dem Verteilgiutter angeordnet ist, und eine Bremse (40) aufweist, um das Verteilgitter zu blockieren.

2. Verseilverfahren, das in der Vorrichtung gemäß Anspruch 1 angewandt wird, wobei Bewehrungsdrähte (11) spiralförmig auf eine Seele (10) eines Kabels gewickelt werden, das sich in Längsrichtung bewegt, dadurch gekennzeichnet, daß im Fall des Anhaltens des Verseilvorgangs, das Verteilgitter (4) blockiert und mechanisch von der drehenden Platte (2) getrennt wird.

3. Verseilverfahren nach Anspruch 2, dadurch gekennzeichnet, daß das Anhalten des Vorschubs der Seele (10) das Bremsen des Verteilgitters (4) steuert.

4. Verseilverfahren nach einem der Ansprüche 2 bis 3, dadurch gekennzeichnet, daß man zur Fortsetzung des Verseilvorgangs die Platte (2) in Gegenrichtung dreht, um die überschüssige Verseilung aufzufangen, die Bremse (40) des Verteilgitters (4) löst und, wenn die beiden Teile (21, 22) wieder gekoppelt sind, den Verseilvorgang wieder beginnt, indem man von neuem die Drehrichtung der Platte (2) umkehrt.

## Claims

1. A device for stranding (1) armor wires (11) about a core (10) of a cable (12), comprising a rotary plate (2) equipped with armor wire coils (3), a rotary distribution grid (4) driven by the plate (2), and a stranding die (5) bringing together the armor wires (11) on the core (10), characterized in that it comprises a disengageable coupling (20), constituted by two separable parts (21, 22) and situated between the plate and the distribution grid, and a brake (40) for blocking the distribution grid.

2. A stranding method used by the device according to claim 1, in which armor wires (11) are helically wound on a cable core (10) which moves longitudinally, characterized in that, in case of an interruption of the stranding operation, the distribution grid (4) is blocked and mechanically disengaged from the rotary plate (2).

3. A stranding method according to claim 2, characterized in that the immobilisation of the core (10) controls the braking operation of the distribution grid (4).

4. A stranding method according to one of claims 2 to 3, characterized in that, for restarting the stranding operation, the plate (2) is turned in the opposite direction for recovering the excess twist, the brake (40) of the distribution grid (4) is released, and, the two parts (21, 22) being coupled again, the stranding operation is restarted by again reversing the rotation direction of the plate (2).
